# EUROPÄISCHE PATENTSCHRIFT

(11) **EP 0 775 884 B1**
(45) Veröffentlichungstag und Bekanntmachung des Hinweises auf die Patenterteilung: **09.02.2005**
(21) Anmeldenummer: 96116846.5
(22) Anmeldetag: 19.10.1996
(51) Int. Cl.: F28F 1/02, F28F 9/18

(54) **Wärmetauscher und ein Verfahren zur Herstellung eines Wärmetauschers**
Heat exchanger and process for manufacturing same
Echangeur de chaleur et son procédé de fabrication

(30) Priorität: 25.11.1995 DE 19543986
(43) Veröffentlichungstag der Anmeldung: 28.05.1997
(73) Patentinhaber: Behr GmbH & Co. KG, 70469 Stuttgart (DE)
(72) Erfinder: Ghiani, Franco, 74321 Bietigheim-Bissingen (DE)

(56) Entgegenhaltungen:
- EP-A- 0 253 167
- DE-B- 1 277 282
- DE-U- 9 111 412
- FR-A- 2 664 371
- JP-A- 1 247 990
- JP-A- 63 016 949
- US-A- 3 016 230
- US-A- 5 251 374

## Beschreibung

Die Erfindung betrifft einen Wärmetauscher nach dem Oberbegriff des Anspruchs 1, ein Verfahren zur Herstellung eines Wärmetauschers und eine Anordnung von einem ersten Wärmetauscher zu einem zweiten.

Es ist bekannt, dass ein Wärmetauscher aus einem Rohrpaket von rechteckförmigen oder flachovalen Rohren besteht, wobei zwischen den Rohren Rippen angeordnet sind. An den gegenüberliegenden Rohrenden sind die Rohre in einem Rohrboden oder Rohrrahmen eingefaßt. Dieser Rohrboden weist in Längsrichtung jeweils randseitig einen ausladenden U-förmigen Kragen auf zur Aufnahme des haubenförmigen Sammelbehälters. Nachdem die Rohrenden mit dem Rohrboden verbunden worden sind, wird der Sammelbehälter mit seinen Schenkeln auf die U-förmigen Kragen des Rohrbodens aufgesetzt und mit diesem verbördelt. Nachteilig an dem bekannten Wärmetauscher ist, dass infolge der ausladenden Ausbildung des Rohrbodens der Wärmetauscher einen erhöhten Platzbedarf erfordert.

Aus der DE-OS 26 11 397 ist ein Wärmetauscher bekannt, bei dem die parallel verlaufenden Rohre im Bereich der Rohrenden jeweils mit Verbindungsflächen aneinanderliegen und verschweißt sind. Nachteilig an dem bekannten Wärmetauscher ist jedoch, daá die Rohrenden in einem Rahmen eingefaßt sind, der randseitig übersteht. Die Ausbildung des bekannten Wärmetauschers kann daher nicht zu einer Verringerung des Platzangebots desselben führen.

Die JP -A- 63-169 497 offenbart einen Wärmeübertrager, bei dem die Schmalseiten der Rohrenden nebeneinander angeordnet sind und in diesen Öffnungen zur Fluidströmung vorgesehen sind.

Der vorliegenden Erfindung liegt daher das Problem zugrunde, einen Wärmetauscher, sowie eine Anordnung von Wärmetauschern und ein Verfahren zur Herstellung eines Wärmetauschers anzugeben, so dass Wärmetauscher auf einfache Weise und kostengünstig bei geringem Platzbedarf hergestellt werden können.

Zur Lösung des Problems weist die Erfindung die Merkmale des Anspruchs 1, des Anspruchs 14 und des Anspruchs 18 auf.

Entsprechend der Erfindung werden die Rohre an den Rohrenden derart aufgeweitet, dass einerseits lange Verbindungsflächen gebildet werden zur Verbindung der Rohrenden mit benachbarten Rohrenden und andererseits kurze Verbindungsflächen gebildet werden zur Verbindung mit einem in den Endbereichen der Rohre aufgesetzten Sammelbehälter. Die Aufweitung des Rohrendes erfolgt senkrecht zur Längsseite des Rohres, wobei senkrecht zur Schmalseite des Rohres eine Verschmälerung eintritt. Durch die Verbreiterung des Rohres senkrecht zur Längsseite des Rohres wird eine unmittelbare Anlage der langen Verbindungsflächen eines Rohrendes mit einer Verbindungsfläche eines benachbarten Rohrendes ermöglicht. Das Vorsehen eines Rohrbodens kann daher entfallen. Weiterhin kann der Sammelbehälter mit dem Rohrblock unmittelbar an den außenseitigen Verbindungsflächen, insbesondere an den kurzen Verbindungsflächen, verbunden werden, die sich unter Verringerung der räumlichen Ausdehnung des Rohres senkrecht zur Schmalseite in Querrichtung des Rohres erstrecken. Hierdurch wird eine wesentliche Verringerung des Platzbedarfs des Wärmetauschers in seiner Tiefe erzielt. Daneben kann durch die unmittelbare Anlage des Sammelbehälters an die kurzen Verbindungsflächen ein Rohrrahmen entfallen, so dass Material gespart wird.
Nach einer vorteilhaften Ausbildung der Erfindung wird die Verschmälerung an den Schmalseiten des Rohres derart bemessen, dass sie größer oder gleich der Schenkeldicke des Sammelbehälters ist. Dadurch wird erreicht, dass der Wärmetauscher in seiner Gesamttiefe nicht grösser als die Rohrblocktiefe ausgebildet ist.

Nach einer vorteilhaften Weiterbildung der Erfindung bestehen die Rohre, die Rippen und der Sammelbehälter aus einem sortenreinen Metallwerkstoff, so dass der Wärmetauscher auf einfache Weise recyclefähig ist. Vorteilhafterweise bestehen die Rohre, die Rippen und der Sammelbehälter aus einer Aluminium-Legierung, um eine größtmögliche Gewichtsreduzierung zu erzielen.

Mit dem erfindungsgemäßen Verfahren zur Herstellung des Wärmetauschers wird insbesondere der Vorteil erzielt, dass die Zahl der Herstellungsschritte verringert werden kann. Nach Aufweitung der Rohrenden wird das aus Rohren und Rippen bestehende Rohrpaket zusammen mit dem aufgesetzten Sammelbehälter in einen Lötofen verbracht, in dem die zu verbindenden Teile gleichzeitig in einem Arbeitsschritt verlötet werden.

Weitere Ausgestaltungen der Erfindung sind in den weiteren Unteransprüchen angegeben.

Ausführungbeispiele der Erfindung sind in der Zeichnung dargestellt und werden im folgenden näher beschrieben.

Es zeigen:
- **Fig. 1**: eine Vorderansicht eines Wärmetauschers nach der Erfindung;
- **Fig. 2**: einen vergrößerten Teilausschnitt des Bereichs II in Fig. 1 in einer Seitenansicht einer Reihe von Rohren in einem Endbereich mit zwei Rohrenden in Schnittdarstellung;
- **Fig. 3**: eine Draufsicht auf das Rohrende;
- **Fig. 4**: einen Teilschnitt des Wärmetauschers längs der Linie IV-IV der Fig. 6 mit einem U-förmigen Sammelbehälter in einem Endbereich;
- **Fig. 5**: einen Teilschnitt des Wärmetauschers längs der Linie V-V der Fig. 7 mit einem zylinderförmigen Sammelbehälter in einem Endbereich;
- **Fig. 6**: einen Teilschnitt eines Wärmetauschers entlang der Linie VI-VI der Fig. 1 mit einem U-förmigen Sammelbehälter;
- **Fig. 7**: einen Teilschnitt einer Draufsicht auf einen Wärmetauscher mit einem zylinderförmigen Sammelbehälter;
- **Fig. 8**: einen Teilschnitt einer Draufsicht auf eine Anordnung zweier benachbarter Wärmetauscher nach einem ersten Ausführungsbeispiel;
- **Fig. 9**: einen Teilschnitt einer Draufsicht auf eine Anordnung zweier benachbarter Wärmetauscher nach einem zweiten Ausführungsbeispiel und
- **Fig. 10**: einen Teilschnitt einer Draufsicht eines Wärmetauschers mit einem weiteren U-förmigen Sammelbehälter.

**Fig. 1** zeigt eine Vorderansicht eines Wärmetauschers 10 mit parallel verlaufenden Rohren 11, die sich von einem Sammelbehälter 12 zu einem gegenüberliegenden Sammelbehälter 13 erstrecken, der in der Automobiltechnik zur Motorkühlung eingesetzt werden kann. Seitenteile 8 begrenzen den Wärmetauscher 10 in vertikaler Richtung und sind endseitig jeweils mit den Sammelbehältern 12 und 13 verbunden. Der Sammelbehälter 12 weist in einem Endbereich einen Zuführstutzen 6 zur Zuführung eines zu kühlenden Mediums in den Sammelbehälter 12 auf. Das zu kühlende Medium verteilt sich in dem Sammelbehälter 12 und wird über die Rohre 11 zu dem zweiten Sammelbehälter 13 geleitet, von dem es über einen Abführstutzen 7 aus dem Sammelbehälter 13 herausgeleitet wird.

Wie aus **Fig. 2** und **Fig. 3** ersichtlich, sind die Rohre 11 als flachovale, bzw. im Querschnitt rechteckförmige Rohre ausgebildet mit gegenüberliegenden Längsseiten 14 und seitlich angeordneten Schmalseiten 15. In einem Endbereich sind die Rohrenden 16 senkrecht zur Längsseite 14 aufgeweitet ausgebildet. Die Längsseiten 14 des Rohres 11 erstrecken sich über konusförmig verlaufende lange Übergangsflächen 17 zu langen Verbindungsflächen 18 des Rohrendes 16. Die Schmalseiten 15 des Rohres 11 verschmälern sich in Richtung des Rohrendes 16 über eine kurze Übergangsfläche 19, die sich konusförmig in Richtung einer Mittelachse 20 des Rohres 11 erstreckt, zu einer kurzen Verbindungsfläche 22. Die Rohre 11 sind in einer Reihe angeordnet, wobei zwischen den Rohren 11 luftführende Wellrippen 21 angeordnet sind. Während die Längsseiten 14 zu einer langen Verbindungsfläche 18 aufgeweitet werden, werden die Schmalseiten 15 zu einer kurzen Verbindungsfläche 22 verschmälert. Wie aus **Fig. 3** ersichtlich, ist das Rohrende 16 im Querschnitt rechteckförmig ausgebildet, und zwar in Form der parallel verlaufenden, gegenüberliegenden langen Verbindungsfläche 18 und der rechtwinklig dazu angeordneten, gegenüberliegenden kurzen Verbindungsfläche 22. Die Aufweitung erfolgt derart, daß die Umfangslänge des Rohrendes 16 entlang der langen und kurzen Verbindungsflächen 18 und 22 gleich der Umfangsfläche des Rohres 11 im Bereich der Längs- und Schmalseiten 14 und 15 ist, so daß die Dicke der langen und kurzen Verbindungsflächen 18 und 22 gleich der Dicke der Längs- und Schmalseiten 14 und 15 ist. Eine Oberflächenvergrößerung des Rohres 11 an den Rohrenden 16 erfolgt nicht.

Wie aus **Fig. 2** zu ersehen ist, liegen die langen Verbindungsflächen 18 an den langen Verbindungsflächen 18 benachbarter Rohrenden 16 an und sind mit diesen durch Lötung verbunden. Die Neigung der konusförmigen langen Übergangsflächen 17 wird durch die Breite der Wellrippen 21 festgelegt. Je größer die Tiefe der Wellrippem 21 ist, desto größer muß der Winkel der langen Übergangsflächen 17 bezüglich der Mittelachse 20 sein, damit die benachbarten langen Verbindungsflächen 18 aneinander liegen können.

Gemäß einem ersten Ausführungsbeispiel nach **Fig. 4** und **Fig. 6** wird auf die Rohrenden 16 ein U-förmiger Sammelbehälter 23 mit einem ebenen Schenkel 24 und einem gekrümmten Schenkel 25 aufgesetzt. Die Schenkelenden 26 und 27 liegen an den kurzen Verbindungsflächen 22 an und sind mit diesen verlötet. Endseitig sind die Schenkelenden 26, 27 formschlüssig in dafür vorgesehene Nuten des Seitenteils 8 eingepaßt und werden mit diesen gleichzeitig durch Lötung verbunden. Dadurch, daß die kurzen Verbindungsflächen 22 im Vergleich zu den Schmalseiten 15 in Richtung zur Mittelachse 20 angeordnet sind, wobei die Abstandsverringerung zur Mittelachse 20 mindestens gleich oder größer ist als die Dicke der Schenkelenden 26, 27, steht der Sammelbehälter 23 in seitlicher Richtung der Rohre 11 nicht über. Die seitliche Erstreckung der Sammelbehälter 23 ist somit gleich oder geringer als die Quererstreckung der Rohre 11. Damit wird eine erhebliche Reduzierung des Platzbedarfes des Wärmetauschers 10 gewährleistet, wobei der Platzbedarf lediglich durch die Tiefe des Rohres 11 (Abstand der Schmalseiten 15 zur gegenüberliegenden Schmalseite 15) festgelegt wird. An dem ebenen Schenkel 24 des Sammelbehälters 23 ist der Zuführstutzen 6 zur Zuführung eines zu kühlenden Mediums angebracht.

Vorteilhafterweise wird der Sammelbehälter 23 durch Extrudieren eines Blocks zu einem U-förmigen Profil hergestellt. Darüberhinaus kann der Sammelbehälter 23 auch durch Walzen und anschließendes Biegen, insbesondere durch Tiefziehen geformt werden. Dabei ist darauf zu achten, daß durch Anlage eines geeigneten Werkzeuges in seitlicher Richtung, nämlich an die kurzen Verbindungsflächen 22 dieselben senkrecht zu den langen Verbindungsflächen 17 angeordnet sind, so daß die Kante zwischen kurzer Verbindungsfläche 22 und langer Verbindungsfläche 17 einen kleinen Radius aufweist. Damit wird die Bildung eines Zwischenraumes oder Spaltes verhindert, so daß die Schenkelenden 26, 27 des Sammelbehälters 23 mit den kurzen Verbindungsflächen 22 des Rohrblocks durch dichtende Verlötung verbunden sind.

Alternativ kann der Sammelbehälter als zylinderförmiger Sammelbehälter 29 nach einem zweiten Ausführungsbeispiel gemäß **Fig. 5** und **Fig. 7** ausgebildet sein. Dieser Sammelbehälter 29 wird vorzugsweise durch Tiefziehen hergestellt. Parallele Kragen 30 und 31 bilden eine Ausnehmung des Sammelbehälters 29, in die das Rohrpaket unter Anlage der kurzen Verbindungsflächen 22 an die Innenseiten der Kragen 30 und 31 eingesetzt wird. Je nach Anwendungsfall sind die Stirnseiten des Sammelbehälters 29 dichtend mit einer Mantelfläche 32 des Sammelbehälters 29 verbunden. Für die Zu- bzw. Ableitung eines zu kühlenden Mediums kann der Sammelbehälter 29 im Bereich einer Stirnfläche eine axiale Ausnehmung aufweisen zur Anlage eines nicht dargestellten Stutzens Der Sammelbehälter 29 umfaßt mit seinen endseitigen Stirnflächen das an der äußeren langen Verbindungsfläche 18 anliegende Seitenteil 9 und ist mit diesen durch Lötung verbunden. Durch Umfassen des Rohrpaketes einerseits und des Seitenteils 9 andererseits wird auf einfache Weise ein paßgenauer Sitz des Rohrpaketes mit gegenüberliegenden Seitenteilen 9 erzielt, so daß danach die Verbindung dieser Bauteile miteinander in einem Arbeitsvorgang verwirklicht werden kann.

Vorzugsweise bestehen das aus den Wellrippen 21 und den Rohren 11 zusammengesetzte Rohrpaket und die Sammelbehälter 12, 13, 23, 29 aus einem sortenreinen Metallwerkstoff. Die Recyclefähigkeit des Wärmetauschers 10 wird dadurch erleichtert. Als bevorzugter Werkstoff wird für diese Bauteile eine Aluminium-Legierung verwendet, die eine Gewichtsreduzierung des Wärmetauschers 10, insbesondere beim Einsatz in dem Kraftfahrzeugbau, ermöglicht. Daneben ist die Verwendung anderer recyclefähiger Werkstoffe möglich. Es können auch Werkstoffe aus Kupfer oder Stahl für die Rohre und Kunststoff für den Sammelbehälter eingesetzt werden, wobei die Rohre bzw. das Rohrpaket mit dem Sammelbehälter verklebt werden.

Im folgenden wird das Verfahren zur Herstellung des Wärmetauschers 10 dargestellt. Nachdem die zur Verbindung mit den Rohren 11 vorgesehenen Sammelbehälter 12, 13, 23 und 29 unterschiedlicher Form durch Tiefziehen oder Extrudieren passgenau geformt worden sind, wird der Rohrblock mit den geweiteten Rohrenden 16 in die dafür vorgesehenen Ausnehmungen der Sammelbehälter 23 und 29 eingesetzt. Danach werden gleichzeitig die Rohrenden 16 an den langen Verbindungsflächen 18 miteinander und die Rohrenden 16 an den kurzen Verbindungsflächen 19 mit dem Sammelbehälter 23 oder 29 verbunden. Diese Verbindung erfolgt vorzugsweise durch Löten, wobei mindestens die betreffenden Verbindungsstellen vorher mit einem Flußmittel besprüht worden sind. Vorzugsweise ist dieses Flußmittel nonkorrosiv. Zur Verbindung der betreffenden Teile eignen sich jedoch auch andere Lötverfahren, die von dieser Erfindung miteingeschlossen sind.

Vorteilhafterweise läßt sich der Wärmetauscher 10 mit einem zweiten, sich unmittelbar anschließenden Wärmetauscher 28 verbinden. Dieser Wärmetauscher 28 kann beispielsweise ein Kondensator einer Klimaanlage oder ein Ladeluftkühler sein. Der Wärmetauscher 10 kann entweder mit einem U-förmigen Sammelbehälter 23 oder einem zylinderförmigen Sammelbehälter 29 ausgeführt sein.

Nach einem ersten Ausführungsbeispiel gemäß **Fig. 8** ist der erste Wärmetauscher 10 mit dem zweiten Wärmetauscher 28 über ein Verbindungselement 5 verbunden. Das Verbindungselement 5 ist U-förmig ausgebildet, wobei ein erster Schenkel 33 in eine Nut 34 des Wärmetauschers 10 einfaßt und ein zweiter Schenkel 35 des Verbindungselementes 5 in eine Nut 36 des Wärmetauschers 28 einpaßt. Die Verbindung der Schenkel 33 und 35 mit dem Wärmetauscher 10, bzw. 28 erfolgt durch Lötung, die gleichzeitig mit der Verlötung des Rohrpaketes innerhalb des Wärmetauschers 10 vorgenommen werden kann. Vorzugsweise ist der Sammelbehälter 23 des Wärmetauschers 10 mit einem Sammelbehälter 37 des Wärmetauschers 31 über einen Steg 38 einstückig verbunden. Hierdurch wird die mechanische Stabilität der aus dem Wärmetauscher 10 und dem Wärmetauscher 31 bestehenden Anordnung erhöht.

Nach einem weiteren Ausführungsbeispiel gemäß **Fig. 9** ist der Wärmetauscher 10 einstückig mit einem U-förmigen Verbindungselement 39 verbunden, dessen Schenkel 40 eine vorstehende Nase 41 eines benachbarten Wärmetauschers 42 umfaßt. Der Wärmetauscher 42 weist eine weitere bogenförmige Nase 43 auf, die auf einem Ansatzstück 44 des Sammelbehälters 23 aufliegt. Die Nasen 41 und 43 des Wärmetauschers 42 werden mit dem Schenkel 40 bzw. dem Ansatzstück 44 des Wärmetauschers 10 durch Lötung verbunden, wobei dieser Lötvorgang gleichzeitig mit dem Lötvorgang zur Bildung des Wärmetauschers 10 erfolgt. Vorzugsweise weist das Ansatzstück 44 eine Ausnehmung 45 auf, die dazu dient, nach Verbindung des aus dem Wärmetauscher 10 und dem Wärmetauscher 42 gebildeten Wärmetauschersatzes bei eine Undichtigkeitsprüfung eine mögliche undichte Stelle einfacher zu lokalisieren.

Vorzugsweise bestehen die Wärmetauscher 28 und 42 aus einer Aluminium-Legierung, wobei mindestens die zu verbindenden Stellen mit eine nonkorrisiven Flußmittel versehen sind. Somit kann auf einfache Weise in einem einzigen Arbeitsschritt jeweils die Kombination aus einem ersten Wärmetauscher 10 mit einem Wärmetauscher 28 oder 42 hergestellt werden.

Nach einem weiteren Ausführungsbeispiel des Wärmetauschers gemäß **Fig. 10** ist ein U-förmiger Sammelbehälter 47 mit dem Rohrpaket jeweils im seitlichen Bereich über ein ebenfalls U-förmiges Ansatzstück 48 verbunden. Der Sammelbehälter 47 kann als Druckguß-Werkstoff oder Kunststoffteil ausgebildet sein. Im Bereich des Rohrendes 16 wird das Ansatzstück 48 mit einem kurzen Schenkel 49 auf die kurzen Verbindungsflächen 22 aufgesetzt und mit diesem durch Verlöten verbunden. Ein langer Schenkel 50 des Ansatzstückes 48 erstreckt sich parallel zu der Schmalseite 15 des Rohres 11, wobei der Abstand zwischen den Außenkonturen des langen und kurzen Schenkels 49, 50 kleiner oder gleich dem Abstand zwischen der kurzen Verbindungsfläche 22 und einer gedachten Verlängerung der Schmalseite 15 ist. Zur Verbindung des Sammelbehälters 47 mit dem Ansatzstück 48 wird ein durchgehender Dichtring 51 in die durch das Ansatzstück 48 gebildete Nut eingesetzt und daran anschließend der Sammelbehälter 47 mit seinen beiden Schenkeln 52, 53 auf den Dichtring 51 gedrückt und durch Verbördelung mit den langen Schenkeln 50 des Ansatzstückes 48 fest mit demselben verbunden. Die Schenkel 52, 53 weisen Schenkelenden 54 und 55 auf, die fluchtend mit der Nut des Ansatzstückes 48 in diese eingesetzt werden. Dabei liegt eine innere Seite der Schenkelenden 54, 55 an dem kurzen Schenkel 49 des Ansatzstückes 48 und eine äußere Seite der Schenkelenden 54, 55 an dem langen Schenkel 50 des Ansatzstückes 48 an. Die ebene Bodenseite der Schenkelenden 54, 55 werden auf den Dichtring 51 gedrückt und in der Nut durch anschließende Verbördelung gehalten, so daß eine sichere Dichtigkeit des Sammelbehälters 47 gewährleistet ist. Die Verbördelung des Sammelbehälters 47 wird durch ein an der Außenseite der langen Schenkel 50 des Ansatzstückes 48 angreifendes Werkzeug bewirkt, wobei stellenweise der lange Schenkel 50 unter Bildung einer Bördelkante 56 nach innen eingedrückt wird. Nach diesem Ausführungsbeispiel wird auf einfache Weise ein platzsparender Wärmetauscher verwirklicht, wobei ein Sammelbehälter 47 mit seinen Enden 54, 55 in eine Nut eines mit dem Rohrpaket verbundenen Ansatzstückes 48 eingreift.

## Patentansprüche

1. Wärmetauscher, insbesondere Wasser/Luft-Kühler, mit mehreren parallel verlaufenden, im Querschnitt rechteckförmigen oder flachovalen Rohren (11) mit einer Längsseite (14) und einer Schmalseite (15), die sich in Längsrichtung von einem ersten Sammelbehälter (12) zu einem zweiten Sammelbehälter (13) erstrecken und mit an den Rohren (11) anliegenden Rippen (Wellrippen 21), wobei die Rohre (11) jeweils an den Rohrenden (16) in Richtung senkrecht zu der Längsseite (14) derart aufgeweitet sind, dass mindestens eine erste Seite des Rohrendes (16) eine erste Verbindungsfläche (17) bildet und mindestens eine zweite Seite des Rohrendes (16) eine zweite Verbindungsfläche (22) bildet, **dadurch gekennzeichnet, daß** die erste Verbindungsfläche eine lange Verbindungsfläche ist und die zweite Verbindungsfläche eine kurze Verbindungsfläche ist, die erste Verbindungsfläche mit einem benachbarten Rohrende anliegt und mit diesem verbunden ist und dass die zweite Verbindungsfläche mit dem Sammelbehälter anliegt und mit diesem verbunden ist, wobei die Aufweitung der Rohrenden derart erfolgt, dass die Umfangslänge des Rohrendes (16) entlang der langen und kurzen Verbindungsflächen (18 und 22) gleich der Umfangslänge des Rohres (11) im Bereich der Längs- und Schmalseiten (14 und 15) ist, so dass die Wandstärke der Seiten der langen und kurzen Verbindungsflächen (18 und 22) gleich der Wandstärke der Längs- und Schmalseiten (14 und 15) ist.

2. Wärmetauscher nach Anspruch 1, **dadurch gekennzeichnet, dass** die Rohrenden (16) im Querschnitt rechtwinklig ausgebildet sind, wobei die parallelen langen Verbindungsflächen (18) mit den angrenzenden langen Verbindungsflächen (18) des benachbarten Rohrendes (16) unmittelbar verbunden sind und wobei die parallelen kurzen Verbindungsflächen (22) jeweils mit einem Schenkel (24, 25) des Sammelbehälters (12, 13, 23, 29) unmittelbar verbunden sind.

3. Wärmetauscher nach Anspruch 1 oder 2, **dadurch gekennzeichnet, dass** die Rohre (11) jeweils an den Rohrenden (16) in Richtung senkrecht zu der Schmalseite (15) verschmälert sind, so dass der Abstand zwischen den gegenüberliegenden kurzen Verbindungsflächen (22) des Rohrendes (16) kleiner ist als der Abstand der gegenüberliegenden Schmalseiten (15) des Rohres (11).

4. Wärmetauscher nach Anspruch 3, **dadurch gekennzeichnet, dass** die Rohre (11) jeweils an den Rohrenden (16) in Richtung senkrecht zu der Schmalseite (15) derart verschmälert sind, dass der Abstand zwischen den Außenkonturen der auf den kurzen Verbindungsflächen (22) aufliegenden Schenkelenden (26, 27) gleich oder kleiner ist als der Abstand zwischen den Schmalseiten (15) des Rohres (11).

5. Wärmetauscher nach einem oder mehreren der vorhergehenden Ansprüche 1 bis 4, **dadurch gekennzeichnet, daß** das Rohrende (16) einen konusförmigen Übergangsbereich aufweist, wobei sich eine lange Übergangsfläche (17) von der Längsseite (14) des Rohres (11) konusförmig nach außen zu der langen Verbindungsfläche (18) des Rohrendes (16) erstreckt und sich eine kurze Übergangsfläche (19) von der Schmalseite (15) konusförmig nach innen in Richtung der Längsmittelachse (Mittelachse 20) zu der kurzen Verbindungsfläche (22) des Rohrendes (16) erstreckt.

6. Wärmetauscher nach einem oder mehreren der vorhergehenden Ansprüche 1 bis 5, **dadurch gekennzeichnet, dass** die Rohrenden (16) an den langen Verbindungsflächen (18) derart miteinander verbunden sind, daß die kurzen Verbindungsflächen (22) bündig mit den benachbarten kurzen Verbindungsflächen (22) abschließen.

7. Wärmetauscher nach einem oder mehreren der Ansprüche 1 bis 6, **dadurch gekennzeichnet, dass** die langen Verbindungsflächen (18) mit den langen Verbindungsflächen (18) des benachbarten Rohrendes (16) durch Löten verbunden sind.

8. Wärmetauscher nach einem der vorhergehenden Ansprüche 1 bis 6, **dadurch gekennzeichnet, daß** die kurzen Verbindungsflächen (22) mit den Schenkelenden (26, 27) oder den Kragen (30, 31) des Sammelbehälters (12, 13, 23) bzw. des Sammelbehälters (29) durch Löten verbunden sind.

9. Wärmetauscher nach einem oder mehreren der vorhergehenden Ansprüche 1 bis 8, **dadurch gekennzeichnet, daß** die Rohre (11), die Rippen (Wellrippen 21) und die Sammelbehälter (12, 13, 23, 29) aus einem sortenreinen Metallwerkstoff bestehen.

10. Wärmetauscher nach Anspruch 9, **dadurch gekennzeichnet, dass** die Rohre (11), die Rippen (Wellrippen 21) und die Sammelbehälter (12, 13, 17, 29) aus einer Aluminium-Legierung bestehen.

11. Wärmetauscher nach einem oder mehreren der vorhergehenden Ansprüche 1 bis 10, **dadurch gekennzeichnet, dass** der Sammelbehälter (29) zylinderförmig mit gegenüberliegenden Stirnflächen und einer Mantelfläche (32) ausgebildet ist, wobei die Mantelfläche (32) zwei gegenüberliegende, parallele Kragen (30, 31) aufweist zur Anlage und Verbindung mit den kurzen Verbindungsflächen (22) des Rohrendes (16).

12. Wärmetauscher nach einem oder mehreren der vorhergehenden Ansprüche 1 bis 9, **dadurch gekennzeichnet, dass** der Sammelbehälter (23) als U-Profil mit einem ebenen Schenkel (24) und einem bogenförmigen Schenkel (25) ausgebildet ist, wobei die Schenkel (24, 25) in einem Endbereich parallele Schenkelenden (26, 27) aufweisen zur Anlage und Verbindung mit den kurzen Verbindungsflächen (22) der Rohrenden (16).

13. Verfahren zur Herstellung eines Wärmetauschers nach einem der Ansprüche 1 bis 12, **dadurch gekennzeichnet, dass** die Rohrenden (16) quer zu der Längsrichtung der Rohre (11) aufgeweitet werden, derart, dass die Rohrenden (16) im Querschnitt rechteckförmig ausgebildet sind, dass der vorgeformte Sammelbehälter (12, 13, 23, 29) auf das aus den parallelen Rohren (11) und den an den Rohren (11) anliegenden Rippen (Wellrippen 21) gebildete Rohrpaket unter Anlage der Schenkelenden (26, 27) auf die kurzen Verbindungsflächen (23) aufgesetzt und dann die langen Verbindungsflächen (18) der benachbarten Rohrenden (16) und die kurzen Verbindungsflächen (22) mit den Schenkelenden (26, 27) oder den Kragen (30, 31) des Sammelbehälters (12, 13, 23) bzw. des Sammelbehälters (29) gleichzeitig verlötet werden, wobei eine Verbindungsfläche eine lange Verbindungsfläche ist und eine Verbindungsfläche eine kurze Verbindungsfläche ist, wobei die Aufweitung der Rohrenden derart erfolgt, dass die Umfangslänge des Rohrendes (16) entlang der langen und kurzen Verbindungsflächen (18 und 22) gleich der Umfangslänge des Rohres (11) im Bereich der Längs- und Schmalseiten (14 und 15) ist, so dass die Wandstärke der Seiten der langen und kurzen Verbindungsflächen (18 und 22) gleich der Wandstärke der Längs- und Schmalseiten (14 und 15) ist.

14. Verfahren nach Anspruch 13, **dadurch gekennzeichnet, dass** mindestens die zu verbindenden Teile (lange Verbindungsfläche 18, kurze Verbindungssfläche 22; Schenkelenden 26, 27; Kragen 30, 31) mit einem nonkorrosiven Flußmittel versehen werden, so dass sie ausschließlich durch Wärmezufuhr miteinander verlötet werden.

15. Verfahren nach Anspruch 13 oder 14, **dadurch gekennzeichnet, dass** ein Blechzuschnitt zu einem zylinderförmigen Sammelbehälter (29) durch Tiefziehen geformt wird.

16. Verfahren nach Anspruch 13, **dadurch gekennzeichnet, dass** ein metallischer Werkstoff zu einem U-förmigen Profil als U-förmiger Sammelbehälter (23) extrudiert wird.

17. Anordnung eines ersten Wärmetauschers nach einem der Ansprüche 1 bis 12 zu einem zweiten Wärmetauscher, **dadurch gekennzeichnet, dass** ein erster Wärmetauscher (10) mit einem zweiten Wärmetauscher (28, 42) verbunden ist, wobei sich ein Verbindungselement ( 5, 39) von dem Sammelbehälter (23) des ersten Wärmetauschers (10) zu einem benachbarten Sammelbehälter (37) des zweiten Wärmetauschers (28, 42) erstreckt.

18. Anordnung nach Anspruch 17, **dadurch gekennzeichnet, dass** das Verbindungselement (5) U-förmig ausgebildet ist und mit einem Schenkel (33) in einer langestreckten Nut (34) des ersten Sammelbehälters (23) und mit einem zweiten Schenkel (35) in einer langestreckten Nut (36) des zweiten Sammelbehälters (37) eingreift.

19. Anordnung nach Anspruch 17 oder 18, **dadurch gekennzeichnet, dass** der erste Sammelbehälter (23) über einen Steg (38) einstückig mit dem zweiten Sammelbehälter (37) verbunden ist.

20. Anordnung nach Anspruch 17 oder 18, **dadurch gekennzeichnet**, daá der erste Sammelbehälter (23) einstückig mit einem Verbindungselement (39) verbunden ist, und dass das Verbindungselement (39) mit einem bogenförmigen Schenkel (40) auf einer hervorstehenden Nase (41) des zweiten Sammelbehälters aufliegt und mit diesem durch Verlötung verbunden ist.

## Claims

1. Heat exchanger, in particular water-to-air cooler, with a plurality of parallel tubes (11) rectangular or flat oval in cross-section with a side wall (14) and a narrow side (15), which extend in the longitudinal direction from a first receiver tank (12) to a second receiver tank (13), and with fins (corrugated fins 21) adjacent to the tubes (11), whereby the tubes (11) are, at the tube ends (16), so expanded in a direction at right angles to the side wall (14) that at least a first side of the tube end (16) forms a first connecting surface (17) and at least a second side of the tube end (16) forms a second connecting surface (22), **characterised in that** the first connecting surface is a long connecting surface and the second connecting surface is a short connecting surface, **in that** the first connecting surface is adjacent to and connected to an adjacent tube end, and **in that** the second connecting surface is adjacent and connected to the receiver tank, whereby the expansion of the tube ends is so designed that the circumferential dimension of the tube end (16) along the long and short connecting surfaces (18 and 22) is equal to the circumferential dimension of the tube (11) in the region of the side walls and narrow sides (14 and 15), so that the wall thickness of the sides of the long and short connecting surfaces (18 and 22) is equal to the wall thickness of the side walls and narrow sides (14 and 15).

2. Heat exchanger according to claim 1, **characterised in that** the tube ends (16) are rectangular in cross-section, whereby the parallel long connecting surfaces (18) are immediately connected to the adjacent long connecting surfaces (18) of the adjacent tube end (16), and whereby each parallel short connecting surface (22) is immediately connected to a leg (24, 25) of the receiver tank (12, 13, 23, 29).

3. Heat exchanger according to claim 1 or 2, **characterised in that** the tubes (11) are, at the tube ends (16), narrowed in a direction at right angles to the narrow side (15), so that the distance between opposite short connecting surfaces (22) of the tube end (16) is smaller than the distance between opposite narrow sides (15) of the tube (11).

4. Heat exchanger according to claim 3, **characterised in that** the tubes (11) are, at the tube ends (16), so narrowed in a direction at right angles to the narrow side (15) that the distance between the external contours of the leg ends (26, 27) supported on the short connecting surfaces (22) is equal to or smaller than the distance between the narrow sides ( 15) of the tube (11).

5. Heat exchanger according to one or more of the preceding claims 1 to 4, **characterised in that** the tube end (16) has a conical transition region, whereby a long transition surface (17) extends from the side wall (14) of the tube (11) conically outwards towards the long connecting surface (18) of the tube end (16) and a short transition surface (19) extends from the narrow side (15) conically inwards in the direction of the longitudinal central axis (central axis 20) towards the short connecting surface (22) of the tube end (16).

6. Heat exchanger according to one or more of the preceding claims 1 to 5, **characterised in that** the tube ends (16) are so connected to one another at the long connecting surfaces (18) that the short connecting surfaces (22) are flush with the adjacent short connecting surfaces (22).

7. Heat exchanger according to one or more of the preceding claims 1 to 6, **characterised in that** the long connecting surfaces (18) are joined to the long connecting surfaces (18) of the adjacent tube end (16) by soldering.

8. Heat exchanger according to one or more of the preceding claims 1 to 6, **characterised in that** the short connecting surfaces (22) are joined to the leg ends (26, 27) or the collars (30, 31) of the receiver tank (12, 13, 23) or the receiver tank (29) by soldering.

9. Heat exchanger according to one or more of the preceding claims 1 to 8, **characterised in that** the tubes (11), the fins (corrugated fins 21) and the receiver tanks (12, 13, 23, 29) are made of a homogeneous metallic material.

10. Heat exchanger according to claim 9, **characterised in that** (11), the fins (corrugated fins 21) and the receiver tanks (12, 13, 23, 29) consist of an aluminium alloy.

11. Heat exchanger according to one or more of the preceding claims 1 to 10, **characterised in that** the receiver tank (29) is cylindrical in design, with opposite end faces and a circumferential surface (32), whereby the circumferential surface (32) is provided with two opposite parallel collars (30, 31) for contact with and connection to the short connecting surfaces (22) of the tube end (16).

12. Heat exchanger according to one or more of the preceding claims 1 to 9, **characterised in that** the receiver tank (23) is designed as a U-section with a straight leg (24) and a curved leg (25), whereby the legs (24, 25) have parallel leg ends (26, 27) in the end region for contact with and connection to the short connecting surfaces (22) of the tube ends (16).

13. Method for the production of a heat exchanger according to any of claims 1 to 12, **characterised in that** the tube ends (16) are so expanded at right angles to the longitudinal direction of the tubes (11) that the tube ends (16) are rectangular in cross-section, and **in that** the pre-formed receiver tank (12, 13, 23, 29) is mounted on the tube assembly comprising the parallel tubes (11) and the fins (corrugated fins 21) adjacent to the tubes (11) with contact of the leg ends (26, 27), whereupon the long connecting surfaces (18) of the adjacent tube ends (16) and the short connecting surfaces (22) are simultaneously soldered to the leg ends (26, 27) or the collars (30, 31) of the receiver tank (12, 13, 23) or the receiver tank (29), whereby one connecting surface is a long connecting surface and one connecting surface is a short connecting surface, whereby the tube ends (16) are so expanded that the circumferential dimension of the tube end (16) along the long and short connecting surfaces (18 and 22) is equal to the circumferential dimension of the tube (11) in the region of the side walls and narrow sides (14 and 15), so that the wall thickness of the sides of the long and short connecting surfaces (18 and 22) is equal to the wall thickness of the side walls and narrow sides (14 and 15).

14. Method according to claim 13, **characterised in that** at least the parts to be joined (long connecting surface 18, short connecting surface 22; leg ends 26, 27; collars 30, 31 ) are provided with a non-corrosive flux, so that they are exclusively soldered together by means of heat input.

15. Method according to claim 13 or 14, **characterised in that** a sheet metal blank is converted into a cylindrical receiver tank (29) by deep drawing.

16. Method according to claim 13, **characterised in that** a metallic material is extruded to provide a U-section for the U-shaped receiver tank (23).

17. Arrangement of a first heat exchanger according to any of claims 1 to 12 in relation to a second heat exchanger, **characterised in that** a first heat exchanger (10) is connected to a second heat exchanger (2 8, 42), whereby a connecting element (5, 39) extends from the receiver tank (23) of the first heat exchanger (10) to an adjacent receiver tank (37) of the second heat exchanger (28, 42).

18. Arrangement according to claim 17, **characterised in that** the connecting element (5) is U-shaped, engaging a long groove (34) of the first receiver tank (23) with one leg (33) and a long groove (36) of the second receiver tank (37) with the other leg (35).

19. Arrangement according to claim 17 or 18, **characterised in that** the first receiver tank (23) is connected to the second receiver tank (37) by a web (38), thus forming a single-piece assembly.

20. Arrangement according to claim 17 or 18, **characterised in that** the first receiver tank (23) is connected to a connecting element (39) to form a single-piece assembly, and **in that** the connecting element (39) is supported by a curved leg (40) on a protruding nose (41) of the second receiver tank and is joined thereto by soldering.

## Revendications

1. Echangeur de chaleur, en particulier refroidisseur à eau/à air, avec plusieurs tubes parallèles rectangulaires ou ovales plats (11) dans leur section transversale avec un grand côté (14) et un petit côté (15) qui s'étendent dans le sens longitudinal d'un premier récipient collecteur (12) à un deuxième récipient collecteur (13) et avec des ailettes (ailettes ondulées 21) en contact avec les tubes (11), les tubes (11) étant évasés respectivement aux extrémités de tubes (16) dans le sens perpendiculaire au côté long (14) de telle manière qu'au moins un premier côté de l'extrémité de tube (16) forme une première surface de liaison (17) et au moins un deuxième côté de l'extrémité du tube (16) forme une deuxième surface de liaison (22), **caractérisé en ce que** la première surface de liaison est en contact avec une extrémité de tube voisine et reliée à celui-ci, et **en ce que** la deuxième surface de liaison est en contact avec le récipient collecteur et reliée à celui-ci, **en ce que** la première surface de liaison est une surface de liaison longue et la deuxième surface de liaison une surface de liaison courte, l'évasement des extrémités de tubes étant réalisé de manière à ce que la longueur de circonférence de l'extrémité du tube (16) le long des surfaces de liaison longues et courtes (18 et 22) soit égale à la longueur de circonférence du tube (11) dans la zone des grands et des petits côtés (14 et 15), si bien que l'épaisseur de paroi des côtés des surfaces de liaison longues et courtes (18 et 22) est égale à l'épaisseur de paroi des côtés longitudinaux et petits (14 et 15).

2. Echangeur de chaleur selon la revendication 1, **caractérisé en ce que** les extrémités des tubes (16) sont réalisées à angles droits dans la section transversale, les surfaces de liaison parallèles longues (18) étant directement reliées aux surfaces de liaison longues adjacentes (18) de l'extrémité de tube voisine (16) et les surfaces de liaison parallèles courtes (22) étant respectivement reliées à une branche (24, 25) du récipient collecteur (12, 13, 23, 29).

3. Echangéur de chaleur selon la revendication 1 ou 2, **caractérisé en ce que** les tubes (11) sont respectivement terminés en pointe aux extrémités de tubes (16) perpendiculairement au petit côté (15), si bien que l'écart entre les surfaces de liaison courtes (22) de l'extrémité de tube (16) qui se font face est inférieur à l'écart des petits côtés (15) du tube (11) qui se font face.

4. Echangeur de chaleur selon les revendications 1 à 3, **caractérisé en ce que** les tubes (11) sont respectivement en pointe aux extrémités de tubes (16) perpendiculairement au petit côté (15), de manière à ce que l'écart entre les contours extérieurs des extrémités de branches (26, 27) qui s'appuient sur les surfaces de liaison courtes (22) soit égal ou inférieur à l'écart entre les petits côtés (15) du tube (11).

5. Echangeur de chaleur selon une ou plusieurs des revendications précédentes 1 à 4, **caractérisé en ce que** l'extrémité de tube (16) comporte une zone de transition conique, une surface de transition longue (17) s'étendant, cône orienté vers l'extérieur, du côté longitudinal (14) du tube (11) à la surface de liaison longue (18) de l'extrémité de tube (16) et une surface de transition courte (19) s'étendant, cône orienté vers l'intérieur, du petit côté (15) à la surface de liaison courte (22) de l'extrémité de tube (16) dans le sens de l'axe médian longitudinal (axe médian 20).

6. Echangeur de chaleur selon une ou plusieurs des revendications 1 à 5 précédentes, **caractérisé en ce que** les extrémités de tubes (16) sur les surfaces de liaison longues (18) sont reliées entre elles de telle manière que les surfaces de liaison courtes (22) affleurent avec les surfaces de liaison courtes (22) voisines.

7. Echangeur de chaleur selon une ou plusieurs des revendications 1 à 6, **caractérisé en ce que** les surfaces de liaison longues (18) sont reliées aux surfaces de liaison longues (18) de l'extrémité de tube (16) voisine par brasage.

8. Echangeur de chaleur selon une des revendications précédentes 1 à 6, **caractérisé en ce que** les surfaces de liaison courtes (22) sont reliées aux extrémités de branches (26, 27) ou aux collets (30, 31) du récipient collecteur (12, 13, 23) et/ou du récipient collecteur (29) par brasage.

9. Echangeur de chaleur selon une ou plusieurs des revendications précédentes 1 à 8, **caractérisé en ce que** les tubes (11), les ailettes (ailettes ondulées 21) et les récipients collecteurs (12, 13, 23, 29) sont composés d'un matériau métallique identique.

10. Echangeur de chaleur selon la revendication 9, **caractérisé en ce que** les tubes (11), les ailettes (ailettes ondulées 21) et les récipients collecteurs (12, 13, 17, 29) sont composés d'un alliage d'aluminium.

11. Echangeur de chaleur selon une ou plusieurs des revendications précédentes 1 à 10, **caractérisé en ce que** le récipient collecteur (29) est réalisé dans une forme cylindrique avec des fronts qui se font face et une surface d'enveloppe (32), la surface d'enveloppe (32). comportant deux collets parallèles (30, 31) qui se font face pour assurer le contact et la liaison avec les surfaces de liaison courtes (22) de l'extrémité de tube (16).

12. Echangeur de chaleur selon une ou plusieurs des revendications précédentes 1 à 9, **caractérisé en ce que** le récipient collecteur (23) est réalisé comme profil en U avec une branche plane (24) et une branche en forme d'arc (25), les branches (24, 25) comportant dans une zone d'extrémité des extrémités de branches parallèles (26, 27) pour assurer le contact et la liaison avec les surfaces de liaison courtes (22) des extrémités de tubes (16).

13. Procédé de fabrication d'un échangeur de chaleur selon une des revendications 1 à 12, **caractérisé en ce que** les extrémités de tubes (16) sont évasées perpendiculairement au sens longitudinal des tubes (11), de telle manière que les extrémités de tubes (16) soient réalisées de forme rectangulaire dans la section transversale, à ce que le récipient collecteur préformé (12, 13, 23, 29) soit posé sur le paquet de tubes formé des tubes parallèles (11) et des ailettes (ailettes ondulées 21) adjacentes aux tubes (11), les extrémités de branches (26, 27) étant en contact avec les surfaces de liaison courtes (23), puis à ce que les surfaces de liaison longues (18) des extrémités de tubes voisines (16) et les surfaces de liaison courtes (22) avec les extrémités de branches (26, 27) ou les collets (30, 31) du récipient collecteur (12, 13, 23) et/ou du récipient collecteur (29) soient brasées simultanément, une surface de liaison étant une surface de liaison longue et une surface de liaison étant une surface de liaison courte, l'évasement des extrémités de tubes ayant lieu de manière à ce que la longueur de circonférence de l'extrémité de tube (16) le long des surfaces de liaison longues et courtes (18 et 22) soit égale à la longueur de circonférence du tube (11) dans la zone des grands et petits côtés (14 et 15), si bien que l'épaisseur des côtés des surfaces de liaison longues et courtes (18 et 22) est identique à l'épaisseur de paroi des grands et petits côtés (14 et 15).

14. Procédé selon la revendication 13, **caractérisé en ce qu'**au moins les parties à relier (surface de liaison longue 18, surface de liaison courte 22, extrémités de branches 26, 27, collets 30, 31) sont dotées d'un fondant non corrosif, si bien qu'elles sont exclusivement brasées l'une à l'autre par l'apport de chaleur.

15. Procédé selon la revendication 13 ou 14, **caractérisé en ce qu'**une tôle découpée est formée pour obtenir un récipient collecteur en forme de cylindre (29) par emboutissage.

16. Procédé selon la revendication 13, **caractérisé en ce qu'**un matériau métallique est extrudé pour former un profil en U comme récipient collecteur en U (23).

17. Disposition d'un premier échangeur de chaleur selon une des revendications 1 à 12 par rapport à un deuxième échangeur de chaleur, **caractérisée en ce qu'**un premier échangeur de chaleur (10) est relié à un deuxième échangeur de chaleur (28, 42), un élément de liaison (5, 39) s'étendant du récipient collecteur (23) du premier échangeur de chaleur (10) à un récipient collecteur voisin (37) du deuxième échangeur de chaleur (28, 42).

18. Disposition selon la revendication 17, **caractérisée en ce que** l'élément de liaison (5) est réalisé en forme de U et s'engrène avec une branche (33) dans une rainure allongée (34) du premier récipient collecteur (23) et avec une deuxième branche (35) dans une rainure allongée (36) du deuxième récipient collecteur (37).

19. Disposition selon la revendication 17 ou 18, **caractérisée en ce que** le premier récipient collecteur (23) est relié au deuxième récipient collecteur (37) en une pièce via une traverse (38).

20. Disposition selon la revendication 17 ou 18, **caractérisée en ce que** le premier récipient collecteur (23) est relié en une pièce à un élément de liaison (39) et en que ce l'élément de liaison (39) s'appuie avec une branche en forme d'arc (40) sur un nez en saillie (41) du deuxième récipient collecteur et est relié à ce dernier par brasage.
